# FASCICULE DE BREVET EUROPEEN

(11) **EP 0 512 101 B1**
(45) Date de publication et mention de la délivrance du brevet: **25.01.1995**
(21) Numéro de dépôt: 92900416.6
(22) Date de dépôt: 14.11.1991
(51) Int. Cl.: H01R 43/20, H01B 13/00

(54) **PROCEDE ET DISPOSITIF DE FABRICATION DE FAISCEAUX ELECTRIQUES**
VERFAHREN UND VORRICHTUNG FÜR DIE HERSTELLUNG VON ELEKTRISCHEN BÜNDELN
METHOD AND DEVICE FOR MANUFACTURING ELECTRICAL WIRING LOOMS

(30) Priorité: 23.11.1990 FR 9014975
(43) Date de publication de la demande: 11.11.1992
(73) Titulaire: l'ENTREPRISE INDUSTRIELLE Société anonyme dite:, F-75018 Paris (FR)
(72) Inventeur: SORIANO, Louis, F-13400 Aubagne (FR)
(74) Mandataire: Moretti, René
(86) Numéro de dépôt international: FR9100896
(87) Numéro de publication internationale: WO9210013

(56) Documents cités:
- EP-A- 0 277 279
- EP-A- 0 286 208
- FR-A- 2 607 653
- GB-A- 2 087 760

## Description

La présente invention est relative à un procédé et son dispositif de mise en oeuvre pour fabriquer des faisceaux électriques.

Le domaine technique de l'invention est celui de la fabrication de faisceaux électriques.

On utilise déjà les faisceaux électriques pour équiper de nombreux appareils électriques domestiques ou industriels tels que par exemple les machines à laver, les automobiles...

Les faisceaux électriques sont constitués d'une pluralité de fils électriques conducteurs qui sont regroupés par exemple à l'aide de collier en matière plastique ou de ruban adhésif, pour former un ensemble de liaison électriques prêtes à raccorder et à fixer sur un support.

Chacun des fils est préalablement coupé à la longueur désirée, puis dénudé, et ses extrémités peuvent être serties sur une cosse ou insérées sur un composant (connecteur, douille...) selon les besoins.

La fabrication des faisceaux consiste ensuite à regrouper les fils ainsi préparés et insérer leurs extrémités dans des composants, et ensuite à assurer la cohésion du faisceau ainsi formé par des moyens de liaison tel que collier ou ruban adhésif.

On connait déjà des procédés et dispositifs pour fabriquer automatiquement des fils qui sont coupés à la longueur désirée, dénudés et sertis, qui sont par exemple décrits dans les demandes de brevets FR 88/16702 et FR 87/11392.

Le problème général posé est de fabriquer automatiquement des faisceaux de fils électriques, lesquels fils électriques sont fournis par des machines connues qui comportent généralement un convoyeur linéaire sur lesquels se déplacent des pinces de transfert, chacune de ces pinces tenant une extrémité d'un fil électrique. Chacun des fils électriques est ainsi tenu par deux pinces de transfert adjacentes qui se suivent sur le convoyeur.

On dispose généralement en aval de ce convoyeur d'un poste d'insertion où un dispositif d'insertion pourra insérer les extrémités des fils dans les alvéoles réceptrices des composants, en commençant par le premier fil qui se présente à la sortie du convoyeur, puis en continuant avec les fils suivants.

Le problème qui se pose ici est de pouvoir insérer des extrémités de fils sur des composants qui ont déjà reçu des extrémités d'autres fils ; en effet, la densité des alvéoles réceptrices des connecteurs fait que dans de nombreux cas, un dispositif automatique d'insertion ne pourra pas insérer les extrémités des derniers fils à insérer sur ce composant, car il sera gêné par la présence des fils dont les extrémités sont déjà insérées dans ce composant.

Un autre problème posé est de pouvoir disposer à proximité immédiate du poste d'insertion, des fils préalablement préparés, quand les faisceaux à fabriquer comportent de très nombreux fils et de nombreux composants.

Ces problèmes se posent de façon encore plus importante lorsque les fils sont nombreux et que la longueur du faisceau est relativement faible.

Selon l'invention, on répond au problème posé en procurant un procédé de fabrication de faisceaux de fils électriques (1, 2, 3, 4...) munis à leurs extrémités de terminaisons qui sont destinées à être insérées dans des récepteurs prévus dans des composants, chacun desdits fils étant tenu à proximité de ses extrémités par deux pinces de transfert adjacentes d'un convoyeur en file, tel qu'il comporte les opérations suivantes :
dans une phase de préparation :
- on dispose lesdits composants sur un poste d'insertion,
- on procure à proximité dudit poste d'insertion et dudit convoyeur en file, une suite de pinces de rangement temporaire d'extrémités desdits fils,
- on choisit d'insérer lesdites terminaisons dans lesdits récepteurs desdits composants, dans un ordre d'insertion prédéterminé,
- on ordonne lesdits fils sur lesdites pinces de transfert dudit convoyeur linéaire, de sorte que le premier fil (1), en remontant ladite file dudit convoyeur, comporte la terminaison qui doit être insérée en premier selon ledit ordre d'insertion dans lesdits récepteurs, et de sorte que chacun desdits fils suivant (2), respectivement (3), respectivement (4), en remontant ladite file dudit convoyeur, comporte au moins une terminaison qui doit être insérée, selon ledit ordre d'insertion dans lesdits récepteurs, après au moins une terminaison de chacun desdits fils précédents, c'est à dire après au moins une terminaison dudit premier fil (1), respectivement après au moins une terminaison dudit premier fil (1) et du deuxième fil (2), respectivement après au moins une terminaison dudit premier fil (1) et dudit deuxième fil (2) et du troisième fil (3),

et dans une phase de rangement-insertion,
- on extrait le premier fil situé dans ladite file dudit convoyeur en remontant ladite file, desdites pinces de transfert, et on insère, selon ledit ordre d'insertion, au moins une desdites extrémités portant une terminaison dudit premier fil dans l'un desdits récepteurs, laquelle extrémité constitue 1' extrémité dernièrement insérée, et on place, le cas échéant, l'extrémité non insérée dudit premier fil dans l'une desdites pinces de rangement,
- puis successivement pour chaque extrémité non insérée dudit premier fil et des fils suivants :
   - si l'extrémité qui doit être insérée, selon ledit ordre d'insertion, après ladite extrémité dernièrement insérée, est rangée dans l'une desdites pinces de rangement, on saisit et on insère dans ledit récepteur prévu à cet effet ladite extrémité qui doit être insérée, laquelle extrémité constitue l'extrémité dernièrement insérée, ou bien,
   - si l'extrémité qui doit être insérée, selon ledit ordre d'insertion, après ladite extrémité dernièrement insérée, est située sur un desdits fils tenu par lesdites pinces de transfert, on extrait ledit fil desdites pinces de transfert et on insère au moins une desdites extrémités portant lesdites terminaisons dudit fil dans l'un desdits récepteurs, selon ledit ordre d'insertion, laquelle extrémité constitue l'extrémité dernièrement insérée, et on place, le cas échéant, l'extrémité non insérée dudit fil dans l'une desdites pinces de rangement .

Avantageusement, dans la phase de rangement insertion, après avoir extrait ledit fil desdites pinces de transfert et inséré au moins une desdites extrémités dudit fil dans ledit récepteur, on place l'extrémité non insèrée dudit fil dans ladite suite desdites pinces de rangement temporaire, selon un ordre croissant des longueurs desdits fils en remontant ladite suite desdites pinces de rangement temporaire.

Avantageusement, lesdites pinces de rangement temporaire desdites extrémités sont situées sur ledit convoyeur linéaire, en aval desdites pinces de transfert, entre lesdites pinces de transfert et ledit poste d'insertion, et lesdites pinces de rangement temporaire ont une grande capacité de rangement desdites extrémités.

Avantageusement, le rapport entre ladite capacité desdites pinces de rangement temporaire et la capacité de rangement desdites pinces de transfert est supérieur à deux et de préférence supérieure à cinq, et de préférence. ladite capacité de rangement d'extrémités desdites pinces de rangement temporaire est au moins égale à 50 extrémités par mètre linéaire dudit convoyeur.

On répond également au problème posé en procurant un dispositif de fabrication de faisceaux de fils électriques munis à leurs extrémités de terminaisons qui sont destinées à être insérées dans des récepteurs prévus dans des composants, chacun desdits fils étant tenu à proximité de ses extrémités par deux pinces de transfert adjacentes d'un convoyeur linéaire. tel qu'il comporte des pinces de rangement temporaire desdites extrémités desdits fils ayant une grande capacité de rangement et tel que lesdites pinces de rangement temporaire sont situées sur ledit convoyeur linéaire entre lesdites pinces de transfert et un poste d'insertion.

Avantageusement, lesdites pinces de rangement temporaire comportent une embase qui peut coopérer avec ledit convoyeur, de sorte que celui-ci peut entraîner lesdites pinces, et ladite embase est surmontée par un corps de pince qui comporte des encoches séparées par des parois, et lesdites parois comportent au moins une saillie de retenue qui s'étend sensiblement le long de l'ouverture desdites encoches.

Avantageusement, le dispositif selon l'invention comporte des tronçons de tubes souples qui sont susceptibles de s'aplatir et de pénétrer dans lesdites encoches, l'axe desdits tronçons de tube restant sensiblement parallèle à l'axe longitudinal xx₁ desdites encoches, de sorte que lorsque lesdits tronçons de tube sont situés dans lesdites encoches, ils peuvent s'aplatir, rouler ou se déformer, afin de permettre le passage desdits fils dans lesdites encoches, et lesdits tronçons de tube peuvent jouer un rôle de butée qui maintient lesdites extrémités dudit fil dans ladite encoche, et le rapport entre le diamètre extérieur dudit tube et la largeur desdites encoches est compris entre 1 et 2, et de préférence compris entre 1,1 et 1,4 .

Avantageusement, lesdits tronçons de tube souples sont des tronçons de tube creux, et le rapport entre l'épaisseur E₁ dudit tube souple et son diamètre extérieur est compris entre 0,4 et 0,1.

Avantageusement, lesdites encoches comportent au moins une rainure en creux aménagée dans une desdites parois bordant ladite encoche, et ladite rainure s'étend sensiblement selon ledit axe longitudinal xx₁ de ladite encoche, et l'extrémité libre desdites parois est munie de faces inclinées qui facilitent le guidage et l'introduction desdits tronçons de tube souples et/ou desdits fils dans lesdites encoches desdites pinces de rangement temporaire, et l'une au moins desdites parois comporte au moins une butée longitudinale qui évite que ledit tronçon de tube sorte de ladite cavité par un déplacement longitudinal selon ledit axe.

Avantageusement, le dispositif selon l'invention comporte un dispositif manipulateur muni de moyens de préhension desdites extrémités de fils, qui peut introduire lesdits fils dans lesdites encoches, et lesdites encoches sont superposées à intervalles réguliers selon un axe sensiblement vertical, de sorte que l'on peut stocker temporairement dans lesdites pinces de rangement temporaire plus de cinquante, de préférence au moins deux cent extrémités desdits fils par mètre de longueur dudit convoyeur.

Avantageusement, ledit dispositif manipulateur comporte au moins un chariot qui peut se déplacer au-dessus desdites pinces de rangement temporaire selon un axe yy₂ sensiblement parallèle à l'axe longitudinal dudit convoyeur, lequel dispositif manipulateur comporte des moyens pour placer lesdits moyens de préhension de fils en regard de l'ouverture d'une desdites encoches, de sorte que ledit dispositif manipulateur peut introduire et/ou extraire desdites encoches, lesdites extrémités desdits fils.

Les procédés selon l'invention et leur dispositif de mise en oeuvre procurent de nombreux avantages et permettent notamment la fabrication de faisceaux électriques possédant une grande densité de connections, et de ramifications.

Les nombreux avantages de l'invention seront mieux compris au travers de la description suivante qui se réfère aux dessins annexés qui représentent sans aucun caractère limitatif des dispositifs selon l'invention et des étapes des procédés selon l'invention.

Les figures 1A, 1B, représentent schématiquement des étapes de mise en oeuvre d'un procédé selon l'invention, dans le cas d'un faisceau électrique à faible densité d'extrémités.

Les figures 2A à 2J représentent schématiquement les principales étapes d'un procédé selon l'invention pour la fabrication d'un faisceau à forte densité d'extrémités.

La figure 3 est une vue transversale d'un mode particulier de réalisation d'une pince de rangement temporaire selon l'invention.

La figure 4 est une vue schématique transversale d'un dispositif de fabrication de faisceau selon l'invention.

La figure 5 est une vue transversale schématique d'une alternative de réalisation d'un dispositif selon l'invention.

La figure 6 est une vue à échelle différente d'un détail de réalisation d'une pince de rangement selon l'invention, et son utilisation.

La figure 7 est une vue en coupe selon VII-VII de la figure 6.

On voit sur la figure 1A que l'on dispose sur un poste d'insertion 13 de quatre composants 6₁, 6₂, 6₃, 6₄ ; ledit composant 6₁ comporte trois alvéoles (ou récepteurs) 8₁₀, 8₁₁, 8₁₂ dans lesquelles doivent être insérées des extrémités de fils électriques ; ledit composant 6₂ comporte des alvéoles 8₂₀, 8₂₁, 8₂₂, 8₂₃ ; le troisième composant 6₃ comporte des alvéoles 8₃₀, 8₃₁, 8₃₂ ; le quatrième composant 64 comporte des alvéoles 8₄₀ et 8₄₁.

On voit que par ailleurs on dispose à l'extrémité d'un convoyeur 12 sur lequel peuvent se déplacer des pinces de transfert 9 dans le sens de la flèche S, des fils électriques qui sont chacun tenus par deux pinces de transfert adjacentes, chaque pince tenant une extrémité de fil, chaque fil étant ainsi représenté en forme d'épingle.

Les fils disposés sur lesdites pinces de transfert ont, de préférence, été préalablement découpés à la longueur voulue, dénudés et éventuellement sertis sur des cosses.

Sur la figure 1A, la fléche OI représente l'ordre d'insertion qui a été choisi pour insérer les extrémités 7 desdits fils dans lesdits récepteurs desdits composants ; en effet, il a été prévu d'insérer lesdites extrémités desdits fils successivement dans les alvéoles 8₁₀, 8₁₁, 8₁₂, 8₂₀, 8₂₁, 8₂₂, 8₂₃, 8₃₀, 8₃₁, 8₃₂, 8₄₀ et 8₄₁. On voit que selon l'invention, on a fabriqué lesdits fils 7 dans un ordre tel que les extrémités 7 des fils tenus par lesdites pinces de transfert 9 sur ledit convoyeur 12 apparaissent dans un ordre où elles sont repérées 7₁, 7₂, 7₃, 7₄..... 7₁₂. En effet, on sait par ailleurs que l'extrémité 7₁ du premier fil doit être insérée dans l'alvéole 8₁₀ du premier collecteur 6₁, que l'extrémité 7₃ du deuxième fil doit être insérée dans l'alvéole 8₁₁, que l'extrémité 7₅ doit être insérée dans l'alvéole 8₁₂, que l'extrémité 7₂ doit être insérée dans l'alvéole 8₂₀, l'extrémité 7₄ dans l'alvéole 8₂₁, l'extrémité 7₇ dans l'alvéole 8₂₂, l'extrémité 7₉ dans l'alvéole 8₂₃, l'extrémité 7₈ dans l'alvéole 8₃₀, l'extrémité 7₆ dans l'alvéole 8₃₁, l'extrémité 7₁₁ dans l'alvéole 8₃₂, l'extrémité 7₁₂ dans l'alvéole dans 8₄₀, l'extrémité 7₁₀ dans l'alvéole 8₄₁.

On voit sur la figure 1B que conformément à l'invention, on a prévu une suite de pinces de rangement temporaire 11 desdites extrémités desdits fils.

On voit dans l'état représenté sur cette figure que conformément à l'invention, on a extrait les cinq premiers fils desdites pinces de transfert 9 dudit convoyeur 12, de sorte qu'il ne reste plus dans lesdites pinces de transfert que le dernier fil comportant lesdites extrémités 7₁₁ et 7₁₂.

On voit que l'on a inséré au moins une desdites extrémités desdits fils extraits desdites pinces de transfert, plus précisément on a inséré lesdites extrémitées 7₁, 7₃, 7₅, 7₂, 7₄, 7₇, 7₉ respectivement dans lesdites alvéoles 8₁₀, 8₁₁, 8₁₂, 8₂₀, 8₂₁, 8₂₂, 8₂₃.

On voit que lesdites extrémités non insérées desdits fils qui ont été saisis. ont été rangées dans lesdites pinces 11 de rangement temporaire ; dans les étapes suivant le stade représenté sur cette figure, on va, conformément à l'invention :
- saisir ladite extrémité 7₈ rangée dans l'une desdites pinces de rangement temporaire et l'insérer dans ladite alvéole 8₃₀,
- saisir ladite extrémité 7₆ rangée dans l'une desdites pinces de rangement temporaire, et l'insérer dans ladite alvéole 8₃₁,
- extraire ledit dernier fil desdites pinces de transfert et insérer lesdites extrémités 7₁₁ et 7₁₂ dudit dernier fil respectivement dans lesdites alvéoles 8₃₂ et 8₄₀,
- et enfin, saisir ladite extrémité 7₁₀ rangée dans l'une desdites pinces de rangement temporaire et l'insérer dans ladite alvéole 8₄₁.

A ce stade, le faisceau sera constitué.

Sur les figure 2A à 2J, on a représenté les principales étapes d'un procédé de fabrication de faisceaux selon l'invention.

On voit à la figure 2A que l'on dispose de fils repérés 1, 2, 3, 4, chacun de ces fils étant tenu par deux pinces de transfert 9₁, 9₂ adjacentes ; on voit sur cette figure que lesdites pinces de transfert sont disposées sur un convoyeur en file 12, qui peut faire progresser lesdites pinces de transfert selon un sens de déplacement représenté par la flèche S. On voit qu'on dispose également sur un poste d'insertion 13 situé en aval dudit convoyeur 12 de connecteurs repérés 6₁, 6₂, 6₃ comportant des alvéoles (ou récepteurs)8. On voit que conformément à l'invention, on dispose en aval desdites pinces de transfert, sur ledit convoyeur, des pinces de rangement temporaire 11, qui sont situées à proximité dudit poste d'insertion 13. On voit que ledit fil 1 comporte deux extrémités repérées 7₁ et 7₂, que ledit fil 2 comporte deux extrémités repérées 7₃ et 7₄, que ledit fil 3 comporte deux extrémités repérées 7₅ et 7₆, que et ledit fil comporte deux extrémités repérées 7₇ et 7₈. On voit que chacun desdits fils est tenu à proximité de chacune desdites extrémités par lesdites pinces de transfert adjacentes 9₁, 9₂.

Dans l'exemple de mise en oeuvre du procédé selon l'invention représenté sur les figures 2A à 2J, lesdits fils sont munis à leur extrémité de connections qui sont dessinées schématiquement par un trait épais, ou une croix, ou un triangle, ou un cercle. On voit en effet, que lesdites extrémités 7₁, 7₃, 7₅ sont dessinés à l'aide d'un trait épais, que lesdites extrémités 7₂, 7₆, 7₇ sont dessinées avec ladite croix, que ladite extrémité 7₄ est dessinée avec ledit triangle, et que ladite extrémité 7₈ est dessinée avec ledit cercle. Ledit trait épais, ladite croix, ledit triangle et ledit cercle représentent en effet des types de connection différentes qui correspondent à des types d'alvéoles différentes dans lesdits connecteurs 6 ; on voit à la figure 2B que ledit connecteur 6₁ comporte lesdites alvéoles 8₁₀, 8₁₁ et 8₁₂, que ledit connecteur 6₂ comporte lesdites alvéoles 8₂₀, 8₂₁, 8₂₂ et 8₂₃, que ledit connecteur 6₃ comporte lesdites alvéoles 8₃₀ et 8₃₁ ; on voit à la figure 2J qui représente le faisceau fabriqué selon le procédé de l'invention, que ledit connecteur 6₁ comporte des alvéoles qui peuvent recevoir lesdites extrémités 7 desdits fils du type trait épais ; on voit sur cette figure que ledit connecteur 6₂ comporte lesdites alvéoles 8 qui sont prévues pour recevoir les connections du type croix ; on voit que le connecteur 6₃ comporte lesdites alvéoles 8 qui sont prévues pour recevoir lesdites connections de type triangle ; on voit également qu'une extrémité dudit fil 4 qui est munie de ladite connection du type cercle est laissée libre.

Dans l'exemple représenté sur les figures 2A à 2J, on a choisi d'insérer lesdites extrémités desdits fils dans lesdits composants selon l'ordre suivant : 8₁₀, 8₁₁, 8₁₂, 8₂₀, 8₂₁, 8₂₂, 8₃₀. En conséquence, l'ordre d'insertion desdites extrémités dans lesdits connecteurs est le suivant : 7₁, 7₃, 7₅, 7₂, 7₇, 7₆, 7₄, l'extrémité 7₈ n'étant pas insérée dans l'un desdits connecteur.

On voit à la figure 2B que conformément à l'invention, on commence par saisir le premier fil situé dans ladite file desdites pinces de transfert, dans le sens où l'on remonte ladite file desdites pinces de transfert situées sur ledit convoyeur, dans le sens inverse audit sens d'avancement dudit convoyeur, en l'occurrence le fil repéré 1 ; on dispose ladite extrémité 7₁ dudit fil 1 dans ladite alvéole 8₁₀ dudit connecteur 6₁, et l'on dispose ladite deuxième extrémité 7₂ dudit fil 1 dans l'une desdits pinces de rangement temporaire 11, en l'occurrence ladite pince repérée 11₁ ; on voit à la figure 2C que dans l'opération suivante, on saisie le deuxième fil situé dans ladite file desdites pinces de transfert, en remontant ladite file selon le sens inverse audit sens d'avancement, en l'occurrence le fil repéré 2 ; on voit que dans cette phase. on insère ladite extrémité 7₃ dudit fil 2 dans ladite alvéole 8₁₁ dudit connecteur 6₁, et l'on dispose ladite deuxième extrémité 7₄ dudit fil 2 dans une pince de rangement temporaire 11₃. On voit que ladite deuxième extrémité 7₄ dudit fil 2 a été disposée dans ladite pince de rangement temporaire 11₃, c'est à dire en amont par rapport à ladite pince de rangement temporaire 11₁, dans laquelle a été rangée ladite extrémité 7₂ dudit fil 1 ; en effet, ladite extrémité 7₄ dudit fil 2 doit être insérée après ladite extrémité 7₂ dudit fil 1, selon ledit ordre d'insertion. On voit que dans la phase suivante représentée à la figure 2D, on a saisi ledit troisième fil situé dans ladite file desdites pinces de transfert dudit convoyeur, en remontant ladite file desdites pinces de transfert selon le sens inverse audit sens d'avancement, en l'occurrence le fil repéré 3, ladite extrémité 7₅ dudit fil 3 a été insérée dans ladite alvéole 8₁₂ dudit connecteur 6₁, et ladite extrémité 7₆ dudit fil 3 a été rangée temporairement dans ladite pince 11₂, c'est à dire en amont de ladite extrémité 7₂ dudit fil 1 et en aval de ladite extrémité 7₄ dudit fil 2 ; en effet, selon ledit ordre d'insertion, ladite extrémité 7₆ doit être insérée après ladite extrémité 7₂ et avant ladite extrémité 7₄. On voit donc que l'on dispose lesdites extrémités dans lesdites pinces de rangement, selon une partie au moins dudit ordre d'insertion.

On voit à la figure 2E que dans la phase suivante du procédé selon l'invention, on insère ladite extrémité 7₂ dudit fil 1 dans ladite alvéole 8₂₀ du deuxième connecteur 6₂.

A la figure 2F, on voit que dans la phase suivante, on saisit le quatrième fil (repère 4) situé dans ladite file des pinces de transfert, et on dispose ladite extrémité 7₇ dans ladite alvéole 8₂₁ dudit connecteur 6₂ et on range ladite extrémité 7₈ dans ladite pince de rangement temporaire 11₄, en amont desdites pinces de rangement temporaire 11₃, 11₂, 11₁ qui contiennent respectivement lesdites extrémités 7₄ et 7₆ ; de la sorte. en remontant ladite suite desdites pinces de rangement temporaire dans le sens inverse au sens d'avancement dudit convoyeur. on retrouve lesdites extrémités 7₆, 7₄, 7₈, c'est à dire qu'on retrouve lesdites extrémités selon une partie au moins dudit ordre d'insertion.

A la figure 2G, on voit que dans la phase suivante, on insère ladite extrémité 7₆ dudit fil 3 dans ladite alvéole 8₂₂ dudit connecteur 6₂ ; à la figure 2H, on insère ladite extrémité 74 dudit fil 2 dans ladite alvéole 8₃₀ dudit connecteur 6₃ ; à la figure 2I, on voit que l'on saisie ensuite ladite extrémité 7₈ dudit fil 4 que l'on retire de ladite pince de rangement temporaire 11₄ pour la disposer à proximité desdits connecteurs ; à la fin des opérations représentées à la figure 2I, ledit faisceau a été fabriqué conformément au procédé selon l'invention.

On voit à la figure 2J, où l'on a représenté ledit faisceau à la fin des opérations représentées à la figure 2I, dans un autre de mode de représentation, que ledit connecteur 6₁ reçoit lesdites extrémités des fils 1, 3, 2 qui sont dessinés par un trait épais, que ledit connecteur 6₂ reçoit lesdites extrémités 7 desdits fils 1, 3, 4, qui sont représentés par lesdites croix et que ledit connecteur 6₃ reçoit une extrémité dudit fil 2 représenté par ledit triangle ; et on voit qu'une extrémité 7 dudit fil 4 représentée par un cercle reste non insérée.

On voit à la figure 3, qui représente en vue latérale un mode de réalisation d'une pince de rangement temporaire selon l'invention, que ladite pince 11 comporte une embase 14 qui peut coopérer avec ledit convoyeur de sorte que ledit convoyeur peut entraîner le déplacement de ladite pince de rangement 11. On voit que ladite pince comporte au-dessus de ladite embase, un raccord 15 qui comporte des encoches 16 séparées par des parois 17, et lesdites parois comportent une saillie 21 de retenue qui s'étend sensiblement le long de l'ouverture desdites encoches ; on voit à la figure 3, que des tronçons de tubes souples 18 qui sont susceptibles de s'aplatir et de pénétrer dans lesdites encoches, ont été insérés dans lesdites encoches, et que des fils 19 ont été insérés dans lesdites encoches et sont retenus par lesdits tronçons de tubes souples.

A la figure 4, on a représenté un autre mode de réalisation desdites pinces de rangement temporaire 11, dans lesquelles lesdites encoches 16 sont superposées à intervalles réguliers selon un axe zz₁ sensiblement vertical ; on voit que ledit corps 15 de ladite pince de rangement temporaire qui comporte lesdites encoches, surmonte ladite embase 14 de ladite pince de rangement temporaire, laquelle embase coopère avec ledit convoyeur 12.

A la figure 4, on a représenté schématiquement un dispositif manipulateur 24 qui est muni de moyen de préhension 25 d'extrémités de fils, lequel dispositif manipulateur peut introduire lesdits fils dans lesdites encoches desdits pinces de rangement temporaire. Lesdits moyens de préhension 25 comportent notamment un premier mors 29 et un deuxième mors 28 qui peut coulisser par rapport audit premier mors 29 selon une direction sensiblement parallèle audit axe zz₁, par exemple sous l'action d'un vérin de serrage 30 ; de la sorte, lorsque ledit vérin rapproche lesdites extrémités desdits mors 28 et 29, un fil 19 peut être serré entre lesdits mors de sorte qu'il est tenu par lesdits moyens de préhension ; on voit qu'avantageusement, lesdits moyens de préhension comportent un vérin 31 de pivotement desdits mors 28 et 29 ; on voit que ledit vérin 31 permet le pivotement desdits mors par rapport à un axe xx₂.

Avantageusement, ledit vérin 31 et ledit axe xx₂ sont liés à un chariot vertical 32 qui peut coulisser sensiblement selon ledit axe zz₁ grâce à un vérin de déplacement vertical 34 et une vis 35 ; ladite vis 35 permet de positionner un écrou 36 qui sert de fin de course et limite le déplacement dudit chariot vertical vers le bas du fait de l'action dudit vérin de déplacement vertical ; des moyens de guidage vertical 33 peuvent être avantageusement prévus pour guider ledit déplacement dudit chariot vertical, par rapport à un chariot principal 26 ; on voit qu'un moteur de course verticale 37 permet d'entraîner ladite vis 35 ; on voit également que sous l'action dudit vérin 31, qui entraîne le pivotement desdits mors par rapport audit axe xx₂, l'extrémité desdits mors qui peut tenir ledit fil 19 effectuera un mouvement en arc de cercle représenté par la flèche R. On voit également que ledit chariot principal 26 peut se déplacer sur un guide de mouvement en translation 38 selon un axe yy₂ qui, avantageusement, est parallèle à l'axe de déplacement dudit convoyeur linéaire 12.

Sur la figure 5, on voit qu'un dispositif de fabrication de faisceaux selon l'invention comporte lesdites pinces de rangement temporaire 11 qui sont situées sur ledit convoyeur 12 en aval desdites pinces de transfert 9 ; on voit qu'avantageusement, la capacité de rangement d'extrémités procurée par lesdites pinces de rangement temporaire qui, dans l'exemple représenté sur la figure 5, peuvent recevoir chacune huit extrémités desdits fils, est grande par rapport à la capacité de rangement desdites pinces de transfert 9 qui ne peuvent recevoir qu'une extrémité desdits fils ; avantageusement, ladite embase 14 desdites pinces de rangement temporaire est similaire à l'embase 9A desdites pinces de transfert 9, de sorte que lesdites pinces de rangements temporaire peuvent être véhiculées par ledit convoyeur 9 prévu initialement pour lesdites pinces de transfert 9 sans modification importante.

On voit que conformément à l'invention, lesdites pinces de rangement temporaire sont situées en aval desdites pinces de transfert sur ledit convoyeur 12, c'est à dire entre ladite file desdites pinces de transfert 9 et un poste d'insertion 13 dans le sens de déplacement S dudit convoyeur 12.

Sur la figure 5, on a représenté une variante d'un dispositif selon l'invention dans lequel lesdits moyens de préhension comportent des moyens 40 pour sortir au moins une desdites pinces de rangement temporaire de ladite file desdites pinces de rangement temporaire et surélever ladite pince dans un mouvement de translation selon un axe sensiblement vertical zz₁, et comporte des moyens 25 de préhension de fils 19 qui autorise un mouvement desdits mors 28, 29 selon un arc de cercle R. Lesdits moyens 40 peuvent notamment comporter un moteur 39 de déplacement vertical qui peut provoquer le déplacement vertical d'une pince de rangement temporaire 11a par l'intermédiaire d'une vis 41, de façon à venir positionner une encoche 16a dans laquelle on souhaite insérer ledit fil 19 à une hauteur h correspondant à la hauteur d'une extrémité desdits mors 28, 29.

A la figure 6, on a représenté en coupe partielle à une échelle différente une pince de rangement temporaire selon l'invention. On voit que ladite pince comporte une succession d'encoches 16 repérées 16a, 16b, 16c, 16d, 16e et 16f. On voit que chacune desdites encoches est limitée par des parois 17 qui séparent deux encoches adjacentes. On voit que chacune desdites parois, comporte une saillie 21 de retenue qui s'étend sensiblement le long de l'ouverture 16₁ desdites encoches. On voit que la première encoche 16a, à gauche sur la figure est vide et qu'un tronçon de tube souple 18a est disponible à proximité de ladite encoche, qui est destiné à être introduit dans ladite encoche ; on voit que dans la deuxième encoche 16b à partir de la gauche sur la figure, ledit tronçon de tube souple 18b est en cours d'introduction dans ladite encoche ; on voit que dans la troisième encoche 16c en partant de la gauche de la figure, ledit tronçon de tube souple 18c a été introduit dans ladite encoche et est retenu par ladite saillie 21 ; on voit que dans la quatrième encoche 16d en partant de la gauche, on commence à introduire l'extrémité d'un fil 19d dans ladite encoche ; on voit que dans la cinquième encoche 16e, un fil 19e est en cours d'introduction ; et dans la sixième encoche 16f ledit fil 19f a été introduit dans ladite encoche. On voit que dans ce mode de réalisation, ledit tronçon de tube souple 18a est creux, de diamètre D1 et a une paroi d'épaisseur E1 ; avantageusement, le diamètre D1 dudit tube souple est supérieur à la largeur E2 desdites encoches ; on voit que lesdits tronçons de tube 18b, 18d, 18e, 18f, peuvent se déformer pour être introduits dans lesdites encoches 16b, 16d, 16e, 16f du fait de la souplesse desdits tronçons de tube et du fait que lesdits tronçons de tube sont creux. On voit que dans ladite encoche 16c, ledit tronçon de tube souple 18c a été introduit et est sensiblement aplati du fait que son diamètre est supérieur à la largeur E2 de ladite encoche. Dans ladite encoche 16d on voit que, grâce à un effort d'insertion F3, on peut introduire un fil 19d en déformant ledit tronçon de tube 18d. On voit que dans l'encoche 16e. ledit tronçon de tube 18e peut rouler et/ou se déformer et/ou glisser pour permettre le passage selon la flèche F4 dudit fil 19e. On voit que dans l'encoche 16f, ledit fil 19f a été introduit et est calé dans une rainure en creux 162 aménagée dans une paroi de ladite encoche, et ledit tronçon de tube 18f empêche que ledit fil 19f sorte de ladite encoche. On voit que l'extrémité libre 17a desdites parois 17 qui limitent lesdites encoches sont munies de faces inclinées 22 et 23 qui facilitent l'introduction desdits tronçons de tube souple et desdites extrémités de fil.

On voit sur la figure 7 que ladite extrémité dudit fil 19f qui s'étend sensiblement selon ledit axe longitudinal xx₁ de ladite encoche 16f est maintenu dans ladite rainure en creux 16₂ de ladite paroi 17 par ledit tronçon de tube 18f ; on voit que l'une desdites paroi 17 comporte deux butées longitudinales 16₃ qui évite que ledit tronçon de tube sorte de ladite cavité par un déplacement longitudinal selon ledit axe xx₁.

## Revendications

1. Procédé de fabrication de faisceaux (5) de fils électriques (1, 2, 3, 4...) munis à leurs extrémités de terminaisons (7) qui sont destinées à être insérées dans des récepteurs (8) prévus dans des composants (6₁, 6₂, 6₃...), chacun desdits fils étant tenu à proximité de ses extrémités par deux pinces de transfert (9₁, 9₂) adjacentes d'un convoyeur (12) en file, caractérisé en ce qu'il comporte les opérations suivantes :
dans une phase de préparation :
- on dispose lesdits composants sur un poste d'insertion (13),
- on procure à proximité dudit poste d'insertion et dudit convoyeur en file une suite de pinces (11) de rangement temporaire d'extrémités desdits fils,
- on choisit d'insérer lesdites terminaisons dans lesdits récepteurs (8₁₀, 8₁₁, 8₁₂, 8₂₀, 8₂₁, 8₂₂, 8₃₀) desdits composants dans un ordre d'insertion (8₁₀, 8₁₁, 8₁₂, 8₂₀, 8₂₂, 8₂₁, 8₃₀) prédéterminé,
- on ordonne lesdits fils sur lesdites pinces de transfert dudit convoyeur linéaire, de sorte que le premier fil (1), en remontant ladite file dudit convoyeur, comporte la terminaison qui doit être insérée en premier selon ledit ordre d'insertion dans lesdits récepteurs, et de sorte que chacun desdits fils suivants (2), respectivement (3), respectivement (4), en remontant ladite file dudit convoyeur, comporte au moins une terminaison qui doit être insérée, selon ledit ordre d'insertion dans lesdits récepteurs, après au moins une terminaison de chacun desdits fils précédents, c'est à dire après au moins une terminaison dudit premier fil (1), respectivement après au moins une terminaison dudit premier fil (1) et du deuxième fil (2), respectivement après au moins une terminaison dudit premier fil (1), dudit deuxième fil (2) et du troisième fil (3),
et dans une phase de rangement-insertion,
- on extrait le premier fil (1) situé dans ladite file dudit convoyeur en remontant ladite file desdites pinces de transfert, et on insère, selon ledit ordre d'insertion, au moins une extrémité portant une terminaison dudit premier fil dans l'un desdits récepteurs, laquelle extrémité constitue l' extrémité dernièrement insérée, et on place, le cas échéant, l'extrémité non insérée dudit premier fil dans l'une desdites pinces de rangement,
- puis successivement pour chaque extrémité non insérée dudit premier fil et des fils suivants :
- si l'extrémité qui doit être insérée, selon ledit ordre d'insertion, après ladite extrémité dernièrement insérée, est rangée dans l'une desdites pinces de rangement, on saisit et on insère dans ledit récepteur prévu à cet effet ladite extrémité qui doit être insérée, laquelle extrémité constitue 1' extrémité dernièrement insérée, ou bien,
- si l'extrémité qui doit être insérée, selon ledit ordre d'insertion, après ladite extrémité dernièrement insérée, est située sur un desdits fils tenu par lesdites pinces de transfert, on extrait ledit fil desdites pinces de transfert et on insère au moins une desdites extrémités portant lesdites terminaisons dudit fil dans l'un desdits récepteurs, selon ledit ordre d'insertion, laquelle extrémité constitue l'extrémité dernièrement insérée, et on place, le cas échéant, l'extrémité non insérée dudit fil dans l'une desdites pinces de rangement .

2. Procédé selon la revendication 1 caractérisé en ce que dans ladite phase de rangement insertion, après avoir extrait ledit fil desdites pinces de transfert et insèré au moins une desdites extrémités dudit fil dans ledit récepteur, on place l'extrémité non insèrée dudit fil dans ladite suite desdites pinces de rangement temporaire, selon un ordre croissant des longueurs desdits fils en remontant ladite suite desdites pinces de rangement temporaire.

3. Procédé selon l'une quelconque des revendications 1 à 2 caractérisé en ce que lesdites pinces de rangement temporaire desdites extrémités sont situées sur ledit convoyeur linéaire, en aval desdites pinces de transfert, entre lesdites pinces de transfert et ledit poste d'insertion, et en ce que lesdites pinces de rangement temporaire ont une grande capacité de rangement desdites extrémités.

4. Procédé selon la revendication 3 caractérisé en ce que le rapport entre ladite capacité desdites pinces de rangement temporaire et la capacité de rangement desdites pinces de transfert est supérieur à deux et de préférence supérieure à cinq, et de préférence, ladite capacité de rangement d'extrémités desdites pinces de rangement temporaire est au moins égale à 50 extrémités par mètre linéaire dudit convoyeur.

5. Dispositif de fabrication de faisceaux de fils électriques (1, 2, 3, 4...) munis à leurs extrémités de terminaisons (7) qui sont destinées à être insérées dans des récepteurs (8) prévus dans des composants (6₁, 6₂, 6₃...), chacun desdits fils étant tenu à proximité de ses extrémités par deux pinces de transfert (9₁, 9₂) adjacentes d'un convoyeur linéaire (12), caractérisé en ce qu'il comporte des pinces (11) de rangement temporaire desdites extrémités desdits fils ayant une grande capacité de rangement et en ce que lesdites pinces de rangement temporaire sont situées sur ledit convoyeur linéaire entre lesdites pinces de transfert et un poste d'insertion (13).

6. Dispositif selon la revendication 5 caractérisé en ce que lesdites pinces de rangement temporaire comportent une embase (14) qui peut coopérer avec ledit convoyeur, de sorte que celui-ci peut entraîner lesdites pinces, et ladite embase est surmontée par un corps (15) de pince qui comporte des encoches (16) séparées par des parois (17), et lesdites parois comportent au moins une saillie (21) de retenue qui s'étend sensiblement le long de l'ouverture (16A) desdites encoches (16).

7. Dispositif selon la revendication 6 caractérisé en ce qu'il comporte en outre des tronçons de tubes souples (18) qui sont susceptibles de s'aplatir et de pénétrer dans lesdites encoches, l'axe desdits tronçons de tube restant sensiblement parallèle à l'axe longitudinal xx₁ desdites encoches, de sorte que lorsque lesdits tronçons de tube sont situés dans lesdites encoches, ils peuvent s'aplatir, rouler ou se déformer, afin de permettre le passage desdits fils dans lesdites encoches, et lesdits tronçons de tube peuvent jouer un rôle de butée qui maintient lesdites extrémités dudit fil dans ladite encoche, et en ce que le rapport entre ledit diamètre extérieur D₁ dudit tube et la largeur E₂ desdites encoches est compris entre 1 et 2, et de préférence compris entre 1,1 et 1,4.

8. Dispositif selon la revendication 7 caractérisé en ce que lesdits tronçons de tube souples sont des tronçons de tube creux, et en ce que le rapport entre l'épaisseur E₁ dudit tube creux et le diamètre extérieur dudit tube creux est compris entre 0,4 et 0,1.

9. Dispositif selon l'une quelconque des revendications 7 à 8 caractérisé en ce que lesdites encoches (16) comportent au moins une rainure en creux (16₂) aménagée dans une desdites parois (17) bordant ladite encoche, et ladite rainure s'étend sensiblement selon ledit axe longitudinal xx₁ de ladite encoche, et en ce que l'extrémité libre (17A) desdites parois est munie de faces inclinées (22, 23) qui facilitent le guidage et l'introduction desdits' tronçons de tubes souples et desdits fils dans lesdites encoches desdites pinces de rangement temporaire, et en ce que l'une au moins desdites parois (17) comporte au moins une butée longitudinale (16₃) qui évite que ledit tronçon de tube sorte de ladite cavité par un déplacement longitudinal selon ledit axe (xx₁).

10. Dispositif selon l'une quelconque des revendications 6 à 9 caractérisé en ce qu'il comporte un dispositif manipulateur (24) muni de moyens de préhension (25) desdites extrémités de fils, qui peut introduire lesdits fils dans lesdites encoches, et en ce que lesdites encoches sont superposées à intervalles réguliers selon un axe zz₁ sensiblement vertical, de sorte que l'on peut stocker temporairement dans lesdites pinces de rangement temporaire, plus de cinquante, de préférence au moins deux cent extrémités desdits fils par mètre de longueur dudit convoyeur.

11. Dispositif selon la revendication 10 caractérisé en ce que ledit dispositif manipulateur comporte au moins un chariot (26) qui peut se déplacer au-dessus desdites pinces de rangement temporaire selon un axe yy₂ sensiblement parallèle à l'axe longitudinal dudit convoyeur, lequel dispositif manipulateur comporte des moyens (27) pour placer lesdits moyens de préhension de fils en regard de l'ouverture d'une desdites encoches, de sorte que ledit dispositif manipulateur peut introduire et/ou extraire desdites encoches lesdites extrémités desdits fils.

## Patentansprüche

1. Verfahren zur Herstellung von Bündeln (5) elektrischer Drähte (1, 2, 3, 4...), die an ihren Enden mit Leitungsabschlüssen (7) versehen sind, die dazu bestimmt sind, in in Bauelementen (6₁, 6₂, 6₃...) vorgesehene Aufnehmer (8) eingeschoben zu werden, wobei jeder der Drähte in der Nähe seiner Enden durch zwei Durchleitungsklemmen (9₁, 9₂) gehalten wird, die an eine Strang-Fördereinrichtung (12) angrenzen, dadurch gekennzeichnet, daß es die folgenden Operationen enthält:
in einer Vorbereitungsphase:
- werden die Bauelemente an einer Einschubstation (13) angeordnet,
- wird in der Nähe der Einschubstation und der Strang-Fördereinrichtung eine Folge von Klemmen (11) für die vorläufige Anordnung der Enden der Drähte vorgesehen,
- werden die Leitungsabschlüsse in einer vorgegebenen Einschubreihenfolge (8₁₀, 8₁₁, 8₁₂, 8₂₀, 8₂₂, 8₂₁, 8₃₀) in die Aufnehmer (8₁₀, 8₁₁, 8₁₂, 8₂₀, 8₂₁, 8₂₂, 8₃₀) der Bauelemente eingeschoben,
- werden die Drähte in den Durchleitungsklemmen der geradlinigen Fördereinrichtung in der Weise geordnet, daß der erste Draht (1) durch Hochziehen des Strangs der Fördereinrichtung denjenigen Leitungsabschluß enthält, der gemäß der Einschubreihenfolge als erster in die Aufnehmer eingeschoben werden soll, und in der Weise, daß jeder der folgenden Drähte (2) bzw. (3) bzw. (4) durch Hochziehen des Strangs der Fördereinrichtung wenigstens einen Leitungsabschluß enthält, der gemäß der Einschubreihenfolge nach wenigstens einem Leitungsabschluß eines jeden der vorangehenden Drähte, d.h. nach wenigstens einem Leitungsabschluß des ersten Drahts (1) bzw. nach wenigstens einem Leitungsabschluß des ersten Drahts (1) und des zweiten Drahts (2) bzw. nach wenigstens einem Leitungsabschluß des ersten Drahts (1), des zweiten Drahts (2) und des dritten Drahts (3) in die Aufnehmer eingeschoben werden soll,
und in einer Anordnungs-Einschub-Phase
- wird der im Strang der Fördereinrichtung befindliche erste Draht (1) durch Hochziehen des Strangs der Durchleitungsklemmen entnommen und wird gemäß der Einschubreihenfolge wenigstens ein Ende, das einen Leitungsabschluß des ersten Drahts trägt, in einen der Aufnehmer eingeschoben, wobei das Ende das zuletzt eingeschobene Ende bildet, und wird gegebenenfalls das nicht eingeschobene Ende des ersten Drahts in einer der Anordnungsklemmen angeordnet,
- anschließend nacheinander für jedes nicht eingeschobene Ende des ersten Drahts und der folgenden Drähte:
- wird, falls das Ende, das gemäß der Einschubreihenfolge nach dem zuletzt eingeschobenen Ende eingeschoben werden soll, in einer der Anordnungsklemmen angeordnet ist, das Ende, das eingeschoben werden soll, ergriffen und in den hierzu vorgesehenen Aufnehmer eingeschoben, wobei das Ende das zuletzt eingeschobene Ende bildet, oder aber
- wird, falls sich das Ende, das gemäß der Einschubreihenfolge nach dem zuletzt eingeschobenen Ende eingeschoben werden soll, an einem der Drähte befindet, die von den Durchleitungsklemmen gehalten werden, der Draht aus den Durchleitungsklemmen entnommen und wird wenigstens eines der Enden, die die Leitungsabschlüsse des Drahts tragen, gemäß der Einschubreihenfolge in einen der Aufnehmer eingeschoben, wobei das Ende das zuletzt eingeschobene Ende bildet, und wird gegebenenfalls das nicht eingeschobene Ende des Drahts in einer der Anordnungsklemmen angeordnet.

2. Verfahren nach Anspruch 1, dadurch gekennzeichnet, daß in der Anordnungs-Einschub-Phase nach der Entnahme des Drahts aus den Durchleitungsklemmen und dem Einschieben wenigstens eines der Enden des Drahts in den Aufnehmer das nicht eingeschobene Ende des Drahts in der Folge der Klemmen für vorläufige Anordnung gemäß einer aufsteigenden Reihenfolge der Längen der Drähte angeordnet wird, indem die Folge der Klemmen für vorläufige Anordnung hochgezogen werden.

3. Verfahren nach einem der Ansprüche 1 und 2, dadurch gekennzeichnet, daß sich die Klemmen für vorläufige Anordnung der Enden auf der geradlinigen Fördereinrichtung hinter den Durchleitungsklemmen, zwischen den Durchleitungsklemmen und der Einschubstation befinden und daß die Klemmen für vorläufige Anordnung eine große Kapazität zur Anordnung der Enden besitzen.

4. Verfahren nach Anspruch 3, dadurch gekennzeichnet, daß das Verhältnis zwischen der Kapazität der Klemmen für vorläufige Anordnung und der Anordnungskapazität der Durchleitungsklemmen größer als Zwei und vorzugsweise größer als Fünf ist, und daß vorzugsweise die Enden-Anordnungskapazität der Klemmen für vorläufige Anordnung wenigstens gleich 50 Enden pro Meter der Fördereinrichtung umfaßt.

5. Vorrichtung zur Herstellung von Bündeln elektrischer Drähte (1, 2, 3, 4...), die an ihren Enden mit Leitungsabschlüssen (7) versehen sind, die dazu bestimmt sind, in in Bauelementen (6₁, 6₂, 6₃...) vorgesehene Aufnehmer (8) eingeschoben zu werden, wobei jeder der Drähte in der Nähe seiner Enden durch zwei Durchleitungsklemmen (9₁, 9₂) gehalten wird, welche an eine geradlinige Fördereinrichtung (12) angrenzen, dadurch gekennzeichnet, daß sie Klemmen (11) für vorläufige Anordnung der Enden der Drähte enthält, die eine große Anordnungskapazität besitzen, und daß sich die Klemmen für vorläufige Anordnung auf der geradlinigen Fördereinrichtung zwischen den Durchleitungsklemmen und einer Einschubstation (13) befinden.

6. Vorrichtung nach Anspruch 5, dadurch gekennzeichnet, daß die Klemmen für vorläufige Anordnung eine Anschlußleiste (14) umfassen, die mit der Fördereinrichtung in der Weise zusammenwirken kann, daß diese die Klemmen bewegen kann, und die Anschlußleiste durch einen Klemmenkörper (15) erhöht ist, der Kerben (16) enthält, die durch Wände (17) voneinander getrennt sind, und die Wände wenigstens einen Haltevorsprung (21) enthalten, der sich im wesentlichen längs der Öffnung (16A) der Kerben (16) erstreckt.

7. Vorrichtung nach Anspruch 6, dadurch gekennzeichnet, daß sie außerdem elastische Rohrteilstücke (18) enthält, die sich abflachen lassen und in die Kerben eindringen können, wobei die Achse der Rohrteilstücke im wesentlichen zur Längsachse xx₁ der Kerben parallel bleiben, derart, daß sich die Rohrteilstücke dann, wenn sie sich in den Kerben befinden, abflachen, biegen oder verformen können, um den Durchgang der Drähte in die Kerben zu ermöglichen, wobei die Rohrteilstücke die Rolle eines Anschlags spielen können, die die Enden des Drahts in der Kerbe halten, und daß das Verhältnis zwischen dem Außendurchmesser D₁ des Rohrs und der Weite E₂ der Kerben im Bereich von 1 und 2 und vorzugsweise im Bereich von 1,1 bis 1,4 liegt.

8. Vorrichtung nach Anspruch 7, dadurch gekennzeichnet, daß die elastischen Rohrteilstücke Hohlrohrteilstücke sind und daß das Verhältnis zwischen der Stärke E₁ des Hohlrohrs und dem Außendurchmesser des Hohlrohrs im Bereich von 0,4 bis 0,1 liegt.

9. Vorrichtung nach einem der Ansprüche 7 und 8, dadurch gekennzeichnet, daß die Kerben (16) wenigstens eine Hohlrinne (16₂) enthalten, die in einer der die Kerbe begrenzenden Wände (17) ausgespart ist, wobei sich die Rille im wesentlichen in Richtung der Längsachse xx₁ der Kerbe erstreckt, und daß das freie Ende (17A) der Wände mit geneigten Flächen (22, 23) versehen ist, die die Führung und die Einführung der elastischen Rohrteilstücke und der Drähte in die Kerben der Klemmen für vorläufige Anordnung erleichtern, und daß wenigstens eine der Wände (17) wenigstens einen longitudinalen Anschlag (163) enthält, der verhindert, daß das Rohrteilstück aus dem Hohlraum durch eine longitudinale Verschiebung längs der Achse (xx₁) austritt.

10. Vorrichtung nach einem der Ansprüche 6 bis 9, dadurch gekennzeichnet, daß sie eine Handhabungsvorrichtung (24) enthält, die mit Mitteln zum Greifen (25) der Enden der Drähte versehen ist und die die Drähte in die Kerben einführen kann, und daß die Kerben in Richtung einer im wesentlichen vertikalen Achse zz₁ in regelmäßigen Intervallen in der Weise überlagert sind, daß in den Klemmen für vorläufige Anordnung vorläufig mehr als 50, vorzugsweise wenigstens 200 Enden der Drähte pro Längenmeter der Fördereinrichtung gelagert werden können.

11. Vorrichtung nach Anspruch 10, dadurch gekennzeichnet, daß die Handhabungsvorrichtung wenigstens einen Schlitten (26) enthält, der sich über den Klemmen für vorläufige Anordnung in Richtung einer Achse yy₂ verschieben kann, die zur Längsachse der Fördereinrichtung im wesentlichen parallel ist, und daß die Handhabungsvorrichtung Mittel (27) zum Anordnen der Mittel zum Greifen der Drähte gegenüber der Öffnung einer der Kerben enthält, derart, daß die Handhabungsvorrichtung die Enden der Drähte in die Kerben einführen und/oder aus diesen entnehmen kann.

## Claims

1. Method for manufacturing bundles (5) of electric wires (1, 2, 3, 4...) whose ends are fitted with terminals (7) which are designed to be inserted into receivers (8) provided in components (6₁, 6₂, 6₃...), each of said wires being gripped near its ends by two adjacent transfer clips (9₁, 9₂) of a linear conveyor (12), characterized in that it comprises the following procedures:
in a preparation phase:
- said components are placed on an insertion station (13),
- a sequence of clips (11) for temporarily holding the ends of said wires is provided near said insertion station and linear conveyor,
- it is chosen to insert said terminals into said receivers (8₁₀, 8₁₁, 8₁₂, 8₂₀, 8₂₁, 8₂₂, 8₃₀) of said components in an insertion order (8₁₀, 8₁₁, 8₁₂, 8₂₀, 8₂₂, 8₂₁, 8₃₀),
- said wires are sequenced on said transfer clips of said linear conveyor so that the first wire (1), by going upward in said line of said conveyor, compri-ses the terminal which must first be inserted according to said order of insertion into said receivers, and so that each of said following wires (2), (3), (4), respectively, by going upward in said line of said conveyor, comprises at least one terminal to be inserted into said receivers according to said order of insertion, after at least one terminal of each of said previous wires, i.e. after at least one terminal of said first wire (1), respectively after at least one terminal of said first wire (1) and of said second wire (2), respectively after at least one terminal of said first wire (1), of said second wire (2) and of the third wire (3),
and in a holding-insertion phase,
- the first wire (1), located in said line of said conveyor by going upward in said line, is extracted from said transfer clips, and at least one end supporting a terminal of said first wire is inserted into one of said receivers according to said order of insertion, said end being the last inserted end, and the non-inserted end of said first wire is, as the case may be, placed in one of said holding clips,
- then, successively, for each non-inserted end of said first wire and of the following wires:
. if the end, which must be inserted after said last inserted end according to said order of insertion, is kept in one of said holding clips, said end to be inserted is gripped and inserted into said receiver provided to that end, with said end being the last end inserted, or
. if the end, which must be inserted after said last inserted end according to said order of insertion, is located on one of said wires gripped by said transfer clips, said wire is extracted from said transfer clips and at least one of said ends supporting said terminals of said wire is inserted into one of said receivers, according to said order of insertion, said end being the last inserted end, and the non-inserted end of said wire is placed, as the case may be, in one of said holding clips.

2. Method according to Claim 1, characterized in that, in said holding-insertion phase, after said wire has been extracted from said transfer clips and at least one of said ends of said wire has been inserted into said receiver, the non-inserted end of said wire is placed in said sequence of said temporary holding clips, according to an increasing order of lengths of said wires by going upward in said sequence of said temporary holding clips.

3. Method according to either one of Claims 1 to 2, characterized in that said temporary holding clips of said ends are located on said linear conveyor, downstream of said transfer clips, between said transfer clips and said insertion station, and in that said temporary holding clips have a high capacity for holding said ends.

4. Method according to Claim 3, characterized in that the ratio between said capacity of said temporary holding clips and the holding capacity of said transfer clips is greater than two and preferably greater than five, and, preferably, said end holding capacity of said temporary holding clips is at least equal to 50 ends per linear meter of said conveyor.

5. Device for manufacturing bundles (5) of electric wires (1, 2, 3, 4...) whose ends are fitted with terminals (7) which are designed to be inserted into receivers (8) provided in components (6₁, 6₂, 6₃...), each of said wires being gripped near its ends by two adjacent transfer clips (9₁, 9₂) of a linear conveyor (12), characterized in that it comprises clips (11) for temporarily holding said ends of said wires with a high holding capacity, and in that said temporary holding clips are located on said linear conveyor between said transfer clips and an insertion station (13).

6. Device according to Claim 5, characterize in that said temporary holding clips comprise a base (14) which can cooperate with said conveyor, so that the latter can carry along said clips, and said base is topped by a clip body (15) comprising recesses (16) separated by walls (17), and said walls comprise at least one retaining lip (21) extending substantially along the opening (16A) of said recesses (16).

7. Device according to Claim 6, characterized in that it further comprises lengths of flexible tubes (18) which can be flattened and inserted into said recesses, the axis of said lengths of tube remaining substantially parallel to the longitudinal axis xx₁ of said recesses, so that, when said lengths of tube are located in said recesses, they can be flattened, rolled or deformed, so as to allow said wires to pass through said recesses, and said lengths of tube can act as a stop which maintains said ends of said wire in said recess, and in that the ratio between said outer diameter D₁ of said tube and the width E₂ of said recesses is comprised between 1 and 2, and preferably between 1.1 and 1.4.

8. Device according to Claim 7, characterized in that said lengths of flexible tube are lengths of hollow tube, and in that the ratio between the thickness E₁ of said hollow tube and the outer diameter of said hollow tube is comprised between 0.4 and 0.1.

9. Device according to either one of Claims 7 to 8, characterized in that said recesses (16) comprise at least one hollow groove (16₂) provided in one of said walls (17) bordering said recess, and said groove extends substantially along said longitudinal axis xx₁ of said recess, and in that the free end (17A) of said walls is provided with inclined faces (22, 23) facilitating the guidance and introduction of said lengths of flexible tube and said wires into said recesses of said temporary holding clips, and in that at least one of said walls (17) comprises at least one longitudinal stop (16₃) avoiding said length of tube coming out from said cavity by moving longitudinally along said axis (xx₁).

10. Device according to any one of Claims 6 to 9, characterized in that it comprises a manipulator device (24) provided with means (25) for gripping said wire ends, which can introduce said wires into said recesses, and in that said recesses are superimposed at regular intervals along a substantially vertical axis zz₁, so that over fifty, preferably at least two hundred ends of said wires can be stored temporarily in said temporary holding clips, per meter of length of said conveyor.

11. Device according to Claim 10, characterized in that said manipulator device comprises at least one carriage (26) which can move above said temporary holding clips along an axis yy₂ which is substantially parallel to the longitudinal axis of said conveyor, said manipulator device comprises means (27) for positioning said wire gripping means opposite the opening of one of said recesses so that said manipulator device can introduce and/or extract said ends of said wires from said recesses.
